# FASCICULE DE BREVET EUROPEEN

(11) **EP 3 263 989 B1**
(45) Date de publication et mention de la délivrance du brevet: **15.12.2021**
(21) Numéro de dépôt: 17305771.2
(22) Date de dépôt: 22.06.2017
(51) Int. Cl.: F23N 5/00, F23B 60/00

(54) **PROCÉDÉ ET SYSTÈME POUR ESTIMER LA CONSOMMATION DE BOIS ÉNERGIE ET/OU LE TIRAGE THERMIQUE D'UNE INSTALLATION INDIVIDUELLE DE CHAUFFAGE AU BOIS ÉQUIPANT UN BÂTIMENT**
VERFAHREN UND SYSTEM ZUM SCHÄTZEN DES BRENNHOLZVERBRAUCHS UND/ODER DES THERMISCHEN AUFTRIEBS EINER INDIVIDUELLEN HOLZHEIZUNGSANLAGE EINES GEBÄUDES
METHOD AND SYSTEM FOR ESTIMATING WOOD CONSUMPTION FOR ENERGY AND/OR THE THERMAL DEMAND OF AN INDIVIDUAL WOOD-HEATER FACILITY PROVIDED IN A BUILDING

(30) Priorité: 29.06.2016 FR 1656105
(43) Date de publication de la demande: 03.01.2018
(73) Titulaire: Poujoulat, 79360 Granzay Gript (FR)
(72) Inventeur: DRUETTE, Lionel, 79180 CHAURAY (FR); PEIGNE, Pierre, 17139 DOMPIERRE SUR MER (FR)
(74) Mandataire: Jacobacci Coralis Harle

(56) Documents cités:
- WO-A1-2015/104021
- US-A1- 2011 300 494

## Description

### DOMAINE TECHNIQUE AUQUEL SE RAPPORTE L'INVENTION

La présente invention concerne le domaine des installations individuelles de chauffage au bois.

Elle concerne plus particulièrement les procédés et installations pour estimer automatiquement la consommation de bois énergie et/ou le tirage thermique d'une installation individuelle de chauffage au bois.

### ARRIERE-PLAN TECHNOLOGIQUE

La plupart des installations individuelles de chauffage au bois comprennent un appareil de chauffage, du type poêle ou insert, qui est implanté dans une pièce d'un bâtiment.

Un tel appareil de chauffage comprend classiquement une chambre formant un foyer qui comporte, d'une part, au moins un orifice (généralement supérieur) pour l'évacuation des produits de combustion et, d'autre part, au moins un orifice inférieur pour l'alimentation en air comburant.

L'installation individuelle de chauffage comporte également un conduit d'évacuation, raccordant ledit orifice supérieur du foyer à une sortie de bâtiment, pour l'évacuation des produits de combustion générés par l'appareil de chauffage.

De telles installations de chauffage constituent une technologie intéressante et efficace pour le chauffage d'un habitat individuel.

Les documents WO-2015/104021 et US-2011/0300494 décrivent des systèmes pour optimiser le fonctionnement d'une telle installation individuelle de chauffage au bois.

En particulier, le document WO-2015/104021 décrit un système pour le suivi du fonctionnement d'une installation individuelle de chauffage au bois, qui vise notamment à fournir des informations relatives à la combustion afin d'optimiser le chargement en bois et d'obtenir une efficacité énergétique optimale.

Pour cela, ce système selon le document WO-2015/104021 comprend une sonde de température qui est implantée à l'extérieur du foyer. Il est encore prévu que l'utilisateur doit saisir manuellement la quantité approximative de bois ajoutée à chaque chargement.

Toutefois, actuellement, les usagers ne disposent pas de solutions techniques pour estimer automatiquement la consommation en combustibles et/ou le tirage thermique dans leurs appareils de chauffage.

Il existe par conséquent un besoin d'une solution technique qui permettrait à un usager d'estimer automatiquement, de manière simple et fiable, la consommation de bois énergie et/ou le tirage thermique d'une installation individuelle de chauffage au bois.

### OBJET DE L'INVENTION

La présente invention propose donc un procédé pour estimer automatiquement la consommation de bois énergie et/ou le tirage thermique d'une installation individuelle de chauffage au bois équipant un bâtiment selon la revendication 1 ainsi qu'un système selon la revendication 7. D'autres formes avantageuses de la présente invention sont décrites dans les revendications dépendantes.

### DESCRIPTION DETAILLEE D'UN EXEMPLE DE REALISATION

La description qui va suivre en regard des dessins annexés, donnée à titre d'exemple non limitatif, fera bien comprendre en quoi consiste l'invention et comment elle peut être réalisée.

La figure 1 annexée, unique, est une vue schématique d'une installation individuelle de chauffage comprenant un système selon l'invention pour estimer la consommation de bois énergie, et/ou le tirage thermique, de cette installation.

### Installation individuelle de chauffage au bois

L'installation individuelle de chauffage 1 au bois, illustrée sur la figure 1, est destinée à équiper un bâtiment (non représenté), par exemple une maison individuelle.

### Appareil de chauffage au bois

Cette installation individuelle de chauffage au bois 1 comprend un appareil de chauffage 2 à bois, du type poêle ou insert, qui est implanté dans une pièce P de ce bâtiment (généralement une pièce de vie, telle qu'un salon).

L'appareil de chauffage 2 comporte une chambre formant un foyer 3, c'est-à-dire une partie dans laquelle est destiné à brûler le bois énergie au cours de cycles successifs de combustion.

Par « bois énergie », on englobe en particulier les bûches, les granulés, et bûches densifiées.

Par « cycle de combustion », on entend avantageusement une période de temps tout au long de laquelle une combustion continue est entretenue dans le foyer 3.

Le foyer 3 comporte différents orifices pour la circulation des gaz :
- au moins un orifice supérieur 4, pour l'évacuation des produits de combustion, et
- au moins un orifice inférieur 5, pour l'alimentation en air comburant de ce foyer 3.

### Conduit d'évacuation

L'installation individuelle de chauffage au bois 1 comprend encore un conduit d'évacuation 6 qui est prévu pour canaliser les produits de combustion générés par l'appareil de chauffage 2 lors d'un cycle de combustion.

Le conduit d'évacuation 6 raccorde ledit au moins un orifice supérieur 4 du foyer 3 à une sortie de bâtiment 7 (représentée très schématiquement).

Ce conduit d'évacuation 6 est généralement destiné à traverser une toiture (non représentée) pour aboutir à la sortie de bâtiment 7 ; il traverse également, éventuellement, un ou plusieurs planchers intermédiaires.

En l'espèce, ce conduit d'évacuation 6 comprend en particulier :
- un tronçon de conduit de raccordement amont 61 s'étendant dans la pièce P équipée de l'appareil de chauffage 2, depuis ledit au moins un orifice supérieur 4 du foyer 3 jusqu'à un plafond F de ladite pièce P équipée, et
- un tronçon de conduit de fumée aval 62, s'étendant depuis le plafond F de la pièce P jusqu'à la sortie de bâtiment 7.

### Système d'estimation

Cette installation individuelle de chauffage au bois 1 selon l'invention est équipée également d'un système d'estimation 10 pour estimer automatiquement la consommation de bois énergie et/ou le tirage thermique de ladite installation individuelle de chauffage au bois 1.

Par « automatiquement », on entend que le système d'estimation 10 est capable d'estimer la consommation de bois énergie et/ou le tirage thermique sans l'aide d'une personne.

Par « consommation de bois énergie », on englobe notamment une consommation de bois en masse (kg) et/ou en énergie consommée (kWh) et/ou en volume apparent (mètre cube apparent) et/ou en argent (Euros).

Par « tirage thermique », on entend la force motrice permettant l'évacuation des produits de combustion, liée à la différence de pression entre la base et l'extrémité haute du conduit de fumée équipant l'appareil de chauffage 2. Ce tirage thermique est avantageusement exprimé en différentiel de pression (par exemple en Pa).

Le système d'estimation 10 comprend ici plusieurs dispositifs répartis au sein du bâtiment :
- un premier dispositif de mesure 11, destiné à mesurer la température des produits de combustion dans le conduit d'évacuation 6,
- un deuxième dispositif de mesure 12, pour la mesure de la température extérieure au bâtiment,
- un troisième dispositif de mesure 13, notamment pour la mesure de la température ambiante au sein de la pièce P équipée de l'appareil de chauffage 2, et
- un dispositif de commande 14.

Ces dispositifs 11, 12, 13 et 14 consistent avantageusement en des dispositifs électroniques, par exemple sous la forme de boîtiers électroniques, qui communiquent entre eux au sein d'un réseau local (informatique).

Le premier dispositif de mesure 11 comprend :
- des moyens de mesure 111, pour la mesure de la température des produits de combustion cheminant dans le conduit d'évacuation 6 (Tfc en °C), et
- des moyens de télécommunication 112, adaptés en particulier pour la communication avec le dispositif de commande 14.

Pour la mesure des températures, les moyens de mesure 111 comprennent avantageusement une sonde déportée 1111 de type à insertion.

Une telle sonde déportée 1111 est adaptée à la mesure de la température des fumées cheminant dans le conduit d'évacuation 6. Cette sonde déportée 1111 est également adaptée à être fixée et à être retirée du conduit d'évacuation 6, sans dégrader l'étanchéité de ce dernier.

Cette sonde déportée 1111 consiste, par exemple, en un thermocouple filaire, chemisé avec un raccord fileté.

En pratique, les moyens de mesure 111 sont avantageusement implantés dans le tronçon de conduit de raccordement amont 61, et de préférence à proximité dudit au moins un orifice de sortie 4 (par exemple à une distance maximale de 20 cm).

Les moyens de télécommunication 112 consistent avantageusement en des moyens de radiocommunication, par exemple des moyens de radiocommunication unidirectionnelle.

Ces moyens de télécommunication 112 sont en particulier adaptés à transmettre les données de températures collectées par les moyens de mesure 111 associés, à destination du dispositif de commande 14.

Le deuxième dispositif de mesure 12 est destiné à être positionné à l'extérieur du bâtiment.

Ce deuxième dispositif de mesure 12 comprend :
- des moyens de mesure 121, adaptés à mesurer une température extérieure du bâtiment (Text en °C),
- des moyens de télécommunication 122, adaptés en particulier pour la communication avec le dispositif de commande 14.

Les moyens de mesure 121 consistent par exemple en un composant résistif de mesure de température, avantageusement du type sonde CTN (Coefficient de Température Négatif).

Les moyens de télécommunication 122 consistent par exemple en des moyens de radiocommunication, avantageusement des moyens de radiocommunication unidirectionnelle.

Ces moyens de télécommunication 122 sont en particulier adaptés à transmettre les données de températures collectées par les moyens de mesure 121 associés, à destination du dispositif de commande 14.

Le troisième dispositif de mesure 13 est destiné à être positionné dans la pièce P équipée de l'appareil de chauffage 2.

Ce troisième dispositif de mesure 13 comprend :
- des moyens de mesure 131, pour la mesure de la température ambiante (Tamb en °C) de la pièce P équipée,
- des moyens de télécommunication 132, adaptés en particulier pour la communication avec le dispositif de commande 14, et
- un afficheur 133, par exemple sous la forme d'un écran.

Les moyens de mesure 131 consistent par exemple en un composant résistif de mesure de température, avantageusement du type sonde CTN (Coefficient de Température Négatif).

Les moyens de communication 132 se présentent avantageusement sous la forme de moyens de radiocommunication, de préférence des moyens de radiocommunication bidirectionnelle.

Ces moyens de télécommunication 132 sont en particulier adaptés, d'une part, à transmettre les données de températures collectées par les moyens de mesure 131 associés à destination du dispositif de commande 14 et, d'autre part, à recevoir des informations à afficher en provenance de ce même dispositif de commande 14.

L'afficheur 133 consiste en un écran, avantageusement un écran tactile pour la saisie de données (par exemple de paramètres décrits ci-après). Cet afficheur 133 peut également être associé à des boutons de commande.

Un tel afficheur 133 va notamment permettre une diffusion d'informations à l'attention de l'utilisateur, notamment les températures mesurées, la consommation estimée en bois énergie et/ou le tirage thermique.

Selon une variante de réalisation non représentée, l'afficheur est formé par un dispositif électronique portable de l'utilisateur, par exemple une tablette électronique et/ou un téléphone portable, qui est destiné à être connecté avec le dispositif de commande 14.

Le dispositif de commande 14 comprend quant à lui :
- des moyens de télécommunication 141, pour l'échange de données avec les différents dispositifs de mesure 11, 12 et 13 précités, et
- des moyens de calcul 142, pour calculer la consommation estimée en bois énergie et/ou le tirage thermique estimé, au moins à partir des températures collectées et transmises par ces différents dispositifs de mesure 11, 12 et 13.

Les moyens de télécommunication 141 se présentent avantageusement sous la forme de moyens de radiocommunication, de préférence des moyens de radiocommunication bidirectionnelle.

Ces moyens de télécommunication 141 sont en particulier adaptés, d'une part, à recevoir des données en provenant des différents dispositifs de mesure 11, 12 et 13 et, d'autre part, à transmettre des informations pour l'utilisateur à destination du troisième dispositif de mesure 13 comportant l'afficheur 133.

Les moyens de calcul 142 comprennent en particulier une unité de calcul et des moyens mémoires sur lesquels est enregistré un programme d'ordinateur (par exemple sous la forme d'un microcontrôleur).

Le programme d'ordinateur comprend :
a) des moyens de code programme pour collecter les températures mesurées par les différents dispositifs de mesure 11, 12, 13, à savoir respectivement :
   - la température des produits de combustion cheminant dans le conduit d'évacuation 6 (Tfc en °C),
   - la température extérieure au bâtiment (Text en °C), et
   - la température ambiante de la pièce P équipée de l'appareil de chauffage 2 (Tamb en °C),
b) des moyens de code programme pour calculer la consommation en bois énergie (synonyme de « consommation estimée en bois énergie »),
c) des moyens de code programme pour calculer le tirage thermique (synonyme de « tirage thermique estimé »), et
d) des moyens de code programme pour communiquer des informations à un utilisateur, notamment relatives à l'état de la combustion et/ou des suggestions d'optimisation d'utilisation et de fonctionnement,
lorsque ledit programme d'ordinateur est exécuté par le dispositif de commande 14.

Les moyens de code programme pour calculer la consommation estimée en bois énergie et/ou pour calculer le tirage thermique estimé comprennent avantageusement au moins un algorithme s'appuyant sur au moins une formule prenant en compte au moins la température mesurée Tfc, avec éventuellement une pondération sur la base des températures mesurées Text et Tamb précitées.

Ces algorithmes prennent avantageusement en compte également des données paramétrées dans ledit programme d'ordinateur (généralement par l'utilisateur et/ou un installateur), à savoir :
i) trois paramètres de fonctionnement à régime (ou fonctionnement) nominal de l'appareil de chauffage à bois 2 :
   - la puissance thermique moyenne émise à régime nominal (Pth_n en kW),
   - le rendement moyen à régime nominal (R_n en %),
   - la température moyenne des fumées à régime nominal (Tfc_n en °C),
ii) le pouvoir calorifique du bois énergie utilisé, et éventuellement
iii) les données spécifiques liées au raccordement de l'appareil de chauffage à bois 2.

Le pouvoir calorifique du bois énergie utilisé comprend avantageusement le pouvoir calorifique inférieur humide moyen du bois énergie utilisé (PCI_H en kWh/kg), obtenu :
a) au moins avec la connaissance des paramètres suivants :
   - le type de bois énergie (bûches ou granulés),
   - l'humidité du bois énergie,
   ou
b) si l'humidité du bois énergie est inconnue :
   - l'essence du bois énergie (feuillus ou résineux), et
   - la durée moyenne de séchage.

Ce programme d'ordinateur est alors associé à une base de données comportant les correspondances entre ces valeurs relatives au combustible et ledit pouvoir calorifique inférieur humide moyen.

Les données spécifiques liées au raccordement de l'appareil de chauffage à bois 2 comprennent avantageusement au moins les paramètres suivants :
- le diamètre intérieur (Di en mm) du conduit d'évacuation des fumées 6,
- la hauteur totale (htot en m), verticale, du conduit d'évacuation des fumées 6, et
- la présence, ou non, d'un régulateur de tirage (non représenté).

Partant de ces différentes variables (températures, paramètres de l'installation individuelle de chauffage au bois 1, etc.), les moyens de calcul 142 sont adaptés à fournir une estimation de la consommation instantanée de bois énergie et/ou une estimation du tirage thermique instantané.

Par exemple, et seulement à titre indicatif, l'algorithme mis en œuvre par le dispositif de commande 14 pour l'estimation de la consommation instantanée de bois énergie comprend les formules suivantes : $B _ n = Pth _ n / \left(R_n/100\right) / PCI _ H$ dans laquelle
B_n : consommation bois à régime nominal (en kg/h) ;
Pth_n : puissance thermique moyenne émise à régime nominal (en kW) ;
R_n : rendement moyen à régime nominal (en %) ;
PCI_H : pouvoir calorifique inférieur humide du combustible bois (en kWh/kg).
$B _ tim = F _ tim \left(Tfc_j\right) * B _ n$ dans laquelle
B_tim : consommation bois en instantané pendant tim (en kg/h) ;
tim : temps entre deux mesures (en s) (par exemple entre 20 s et 120 s) ;
B_n : consommation bois en nominal (en kg/h) ;
F_tim(Tfc_j) : fonction de pondération de la consommation nominale tenant compte au moins de la température Tfc_j, et éventuellement de Text et/ou Tamb,
avec
si Tfc_j ≤ Tfc_n alors 0 < F_tim(Tfc_j) < 1 et
si Tfc_j > Tfc_n alors 1 < F_tim(Tfc_j) <1,5 ;
dans lesquels
Tfc_n : température moyenne des fumées à régime nominal (en °C) ;
Tfc_j : température des fumées mesurée à l'instant j (en °C).

La fonction F_tim(Tfc_j) est avantageusement représentée par une fonction ou une somme de fonctions polynomiale(s) et/ou exponentielle(s), permettant de traduire au mieux la pondération à appliquer sur la consommation nominale. $m _ tim = B _ tim * \left(tim/3600\right) * 1000$ dans laquelle
m_tim : masse de bois consommée en instantané pendant tim (en g) ;
B_tim : consommation bois en instantané pendant tim (en kg/h) ;
tim : temps entre deux mesures (en s) (par exemple entre 20 s et 120 s) ;

L'estimation de consommation en bois énergie s'appuie ainsi sur la température des produits de combustion dans ledit conduit d'évacuation 6 (Tfc).

La température extérieure Text et la température ambiante Tamb sont en l'espèce fournies à titre indicatif.

De manière alternative, ces températures extérieure Text et ambiante Tamb peuvent être utilisées si besoin pour pondérer la fonction F_tim par un coefficient d'adaptation Ka_tim(Text, Tamb) interne à la fonction, qui serait lié à l'installation et à ses conditions environnantes.

Ce coefficient Ka_tim(Text, Tamb) serait alors avantageusement compris entre 0,5 et 2.

Les moyens de calcul 142 peuvent également fournir la consommation de bois énergie sur un temps plus long, par exemple sur un cycle de combustion.

Une telle consommation de bois énergie est avantageusement déterminée par sommation des consommations instantanées de bois énergie.

Par exemple, et seulement à titre indicatif, l'algorithme mis en œuvre par le dispositif de commande 14 comprend les formules suivantes pour l'obtention de la consommation bois sur un intervalle de durée td (en h) : $m _ td = \sum \left(m_tim/1000\right)$ dans laquelle
m_td : masse de bois consommée pendant la durée td (en kg) ;
m_tim : masse de bois consommée en instantané pendant tim (en g)
$B _ td = m _ td / td$ dans laquelle
B_td : consommation horaire moyenne pendant la durée td (en kg/h) ;
m_td : masse de bois consommée pendant la durée td (en kg).
$NRJ _ td = m _ td * PCI _ H$ dans laquelle
NRJ_td : bois énergie consommé pendant la durée td (en kWh) ;
m_td : masse de bois consommée pendant la durée td (en kg) ;
PCI_H : pouvoir calorifique inférieur humide du combustible bois (en kWh/kg).

Par exemple, et seulement à titre indicatif, l'algorithme mis en œuvre par le dispositif de commande 14 pour l'estimation du tirage thermique instantané comprend les formules suivantes : $dP _ ch = dP _ temp - dP _ pdc$ dans laquelle
dP_ch : tirage thermique utile dans la cheminée (en Pa) ;
dP_temp : tirage thermique initial lié à l'écart de température dans la cheminée (en Pa) ;
dP_pdc : pertes de charge dans la cheminée (en Pa) ;
$dP _ temp = \left(rho_fc-rho_ext\right) * G * htot$ dans laquelle
rho_fc : masse volumique des fumées (en kg/m³) qui dépend directement de la température des produits de combustion dans ledit conduit d'évacuation 6 (Tfc en °C) ;
rho_ext : masse volumique de l'air extérieur (en kg/m³) qui peut être définie par rapport à une température extérieure hivernale moyenne fixe liée à la localisation du bâtiment, ou avantageusement qui peut être directement liée à la mesure de la température extérieure audit bâtiment (Text en °C) ;
G : constante de la gravité (9,81 m³.kg⁻¹.s⁻²) ;
htot : hauteur totale du conduit de cheminée (en m)
$dP _ pdc = dP _ pdc _ lin + dP _ pdc _ sing + dP _ pdc _ term$ dans laquelle
dP_pdc_lin : pertes de charge linéaires dans la cheminée (en Pa) ;
dP_pdc_sing : pertes de charge singulières dans la cheminée (en Pa) ;
dP_pdc_term : pertes de charge terminales de la cheminée (en Pa) avec une valeur supposée constante et avantageusement comprise entre 0,5 et 2 Pa ;
$dP _ pdc _ sing = {F}^{′} \left(Di\right)$ dans laquelle la fonction F'(Di) est avantageusement représentée par une fonction ou une somme de fonctions polynomiale(s), permettant de traduire au mieux la relation entre l'estimation des pertes de charge singulières et le diamètre intérieur (Di) du conduit d'évacuation des fumées. $dP _ pdc _ lin = {F}^{″} \left(htot;dP_pdc_sing\right)$ dans laquelle la fonction F"(htot ; dP_pdc_sing) est avantageusement représentée par une fonction ou une somme de fonctions polynomiale(s), permettant de traduire au mieux la relation entre l'estimation des pertes de charge linéaires et la hauteur totale (htot) du conduit de cheminée.

Les moyens de calcul 142 peuvent également fournir une estimation du tirage thermique sur un temps plus long, par exemple sur un cycle de combustion.

Une telle étape de calcul du tirage thermique par cycle de combustion est avantageusement déterminée par moyenne du tirage thermique instantané estimé sur le cycle de combustion.

### Procédé pour estimer automatiquement la consommation de bois énergie et/ou le tirage thermique

Le système d'estimation 10 selon l'invention est destiné à mettre en œuvre un procédé pour estimer automatiquement la consommation de bois énergie et/ou le tirage thermique dans l'installation individuelle de chauffage au bois 1.

Ce procédé d'estimation comprend avantageusement une étape préalable de paramétrage au cours de laquelle les moyens de calcul 142 du système d'estimation 10 sont paramétrés avec des valeurs correspondant aux paramètres précités :
i) trois paramètres de fonctionnement à régime nominal de l'appareil de chauffage 2 (la puissance thermique moyenne émise à régime nominal, le rendement moyen à régime nominal, la température moyenne des fumées à régime nominal),
ii) le pouvoir calorifique du bois énergie utilisé, et
iii) des données spécifiques liées au raccordement de l'appareil de chauffage à bois 2.

Le paramétrage est par exemple effectué au travers du troisième dispositif de mesure 13, via son afficheur 133 ; ce paramétrage est transmis au dispositif de commande 14.

A chaque cycle de combustion de bois énergie au sein du foyer 3 de l'appareil de chauffage 2, ce procédé comprend ensuite au moins : a) une étape de mesure de températures, suivie par b) une étape de calcul de la consommation estimée en bois énergie et/ou du tirage thermique estimé.

L'étape de mesure de températures a) comprend la collecte des trois températures précitées :
- la température des produits de combustion dans le conduit d'évacuation 6 (Tfc en °C), par le biais du premier dispositif de mesure 11,
- la température extérieure audit bâtiment (Text en °C), par le biais du deuxième dispositif de mesure 12, et
- la température ambiante de la pièce P équipée de l'appareil de chauffage 2 (Tamb en °C), par le biais ici du troisième dispositif de mesure 13.

Les bornes du cycle de combustion (début et fin) sont avantageusement déterminées par la détection d'un différentiel thermique entre deux mesures successives de la température dans le conduit d'évacuation 6 (Tfc en °C), ou par la détection d'une valeur seuil minimale de Tfc en dessous de laquelle la combustion est jugée nulle.

Le système d'estimation 10 peut ainsi détecter automatiquement le fonctionnement de l'appareil de chauffage à bois 2.

L'étape de calcul b) est avantageusement mise en œuvre par les moyens de calcul 142 du dispositif de commande 14, tenant compte des données précitées.

Cette étape de calcul b) peut consister en :
- une étape de calcul de la consommation instantanée de bois énergie, et/ou
- une étape de calcul de la consommation de bois énergie par cycle de combustion, et/ou
- une étape de calcul du tirage thermique instantané, et/ou
- une étape de calcul du tirage thermique par cycle de combustion.

A l'issue de l'étape de calcul b), le procédé comprend avantageusement une étape d'information c), au cours de laquelle des informations sont communiquées à un utilisateur, le cas échéant par le dispositif de commande 14 et au travers de l'afficheur 133 du troisième dispositif de mesure 13.

Ces informations portent par exemple sur :
- l'état de la combustion, notamment de la consommation de bois énergie instantanée et/ou par cycle, et/ou
- l'état du tirage thermique, instantané et/ou par cycle, et/ou
- des suggestions d'optimisation d'utilisation et de fonctionnement de l'installation individuelle de chauffage au bois.

## Revendications

1. Procédé pour estimer la consommation de bois énergie et/ou le tirage thermique d'une installation individuelle de chauffage (1) au bois équipant un bâtiment,
laquelle installation individuelle de chauffage au bois (1) comprend :
- un appareil de chauffage (2) à bois, type poêle ou insert, implanté dans une pièce (P) dudit bâtiment, lequel appareil de chauffage (2) comprend une chambre (3) formant un foyer pour la mise en œuvre de cycles successifs de combustion de bois énergie, lequel foyer (3) comporte, d'une part, au moins un premier orifice (4) pour l'évacuation des produits de combustion et, d'autre part, au moins un second orifice (5) pour l'alimentation en air comburant,
- un conduit d'évacuation (6), raccordant ledit au moins un premier orifice (4) dudit foyer (3) à une sortie de bâtiment (7), pour l'évacuation des produits de combustion générés par ledit appareil de chauffage (2),
**caractérisé en ce que** ledit procédé comprend au moins les étapes suivantes :
a) au moins une étape de mesure de températures, à chaque cycle de combustion de bois énergie au sein du foyer (3) dudit appareil de chauffage (2), lesdites températures comprenant au moins :
- la température des produits de combustion dans ledit conduit d'évacuation (6),
- la température extérieure audit bâtiment, et
- la température ambiante de la pièce (P) équipée dudit appareil de chauffage (2),
et
b) une étape de calcul de la consommation estimée en bois énergie et/ou du tirage thermique, tenant compte au moins de ladite température des produits de combustion dans ledit conduit d'évacuation (6), de ladite température extérieure audit bâtiment et de ladite température ambiante de la pièce (P) équipée dudit appareil de chauffage (2),
pour estimer automatiquement ladite consommation de bois énergie et/ou ledit tirage thermique.

2. Procédé, selon la revendication 1, **caractérisé en ce que** ledit conduit d'évacuation (6) comprend :
- un tronçon de conduit de raccordement amont (61), s'étendant dans ladite pièce (P) équipée de l'appareil de chauffage (2), depuis ledit au moins un premier orifice (4) du foyer (3) jusqu'à un plafond (F) de ladite pièce (P), et
- un tronçon de conduit de fumée aval (62), s'étendant depuis un plafond (F) de ladite pièce (P) jusqu'à ladite sortie de bâtiment (7), et
**en ce que** la température des produits de combustion est mesurée dans ledit tronçon de conduit de raccordement amont (61).

3. Procédé, selon l'une quelconque des revendications 1 ou 2, **caractérisé en ce que** l'étape de calcul de la consommation estimée en bois énergie et/ou du tirage thermique estimé est choisie parmi :
- une étape de calcul de la consommation instantanée de bois énergie, et/ou
- une étape de calcul de la consommation de bois énergie par cycle de combustion, avantageusement déterminée par sommation des consommations instantanées estimées par période de temps ;
- une étape de calcul du tirage thermique instantané, et/ou
- une étape de calcul du tirage thermique par cycle de combustion, avantageusement déterminé par moyenne des valeurs instantanées du tirage thermique sur le cycle de combustion.

4. Procédé, selon l'une quelconque des revendications 1 à 3, **caractérisé en ce que** l'étape de calcul de la consommation estimée en bois énergie et/ou du tirage thermique estimé tient compte encore :
i) de trois paramètres de fonctionnement à régime nominal de l'appareil de chauffage (2) :
- la puissance thermique moyenne émise à régime nominal,
- le rendement moyen à régime nominal,
- la température moyenne des fumées à régime nominal, et/ou
ii) du pouvoir calorifique du bois énergie utilisé, et éventuellement
iii) de données spécifiques liées au raccordement de l'appareil de chauffage (2).

5. Procédé, selon la revendication 4, **caractérisé en ce que** :
a/ ledit pouvoir calorifique du bois énergie utilisé comprend le pouvoir calorifique inférieur humide moyen du bois énergie utilisé, avec au moins la connaissance des paramètres suivants :
- le type de bois énergie,
- l'humidité du bois énergie,
ou si l'humidité du bois énergie est inconnue :
- l'essence du bois énergie, et
- la durée moyenne de séchage,
b/ lesdits données spécifiques liées au raccordement de l'appareil de chauffage (2) comprennent au moins les paramètres suivants :
- le diamètre intérieur du conduit d'évacuation des fumées (6),
- la hauteur totale, verticale, du conduit d'évacuation des fumées (6), et
- la présence ou non d'un régulateur de tirage.

6. Procédé, selon l'une quelconque des revendications 1 à 5, **caractérisé en ce qu'**il comprend, à l'issue de l'étape de calcul b), une étape d'information c), au cours de laquelle des informations sont communiquées à un utilisateur, notamment relatives à l'état de la combustion et/ou des suggestions d'optimisation d'utilisation et de fonctionnement.

7. Système pour estimer la consommation de bois énergie et/ou le tirage thermique d'une installation individuelle de chauffage (1) au bois équipant un bâtiment,
laquelle installation individuelle de chauffage au bois (1) comprend :
- un appareil de chauffage à bois (2), type poêle ou insert, implanté dans une pièce (P) dudit bâtiment, lequel appareil de chauffage (2) comprend une chambre formant foyer (3) comportant, d'une part, au moins premier orifice (4) pour l'évacuation des produits de combustion et, d'autre part, au moins second orifice (5) pour son alimentation en air comburant,
- un conduit d'évacuation (6), raccordant ledit premier orifice (4) dudit foyer (3) à une sortie de bâtiment (7), pour l'évacuation des produits de combustion générés par ledit appareil de chauffage (2),
lequel système d'estimation (10) est **caractérisé en ce qu'**il comprend :
- des premiers moyens (11) pour la mesure de la température des produits de combustion dans ledit conduit d'évacuation (6),
- des seconds moyens (12) pour la mesure de la température extérieure audit bâtiment,
- des troisièmes moyens de mesure (131), pour la mesure de la température ambiante de la pièce (P) équipée, et
- des moyens de commande (14), comprenant a) des moyens (141) pour la communication avec lesdits moyens de mesure (11, 12) et b) des moyens (142) pour le calcul automatique de la consommation en bois énergie et/ou du tirage thermique à partir desdites températures mesurées.

8. Système selon la revendication 7, **caractérisé en ce que** les moyens de commande (14) comportent un programme d'ordinateur comprenant :
a) des moyens de code de programme pour collecter des températures, à savoir au moins la température des produits de combustion dans ledit conduit d'évacuation (6), la température extérieure audit bâtiment et la température ambiante de la pièce (P) équipée dudit appareil de chauffage (2),
et
b) des moyens de code de programme pour calculer la consommation estimée en bois énergie et/ou le tirage thermique estimé,
lorsque ledit programme d'ordinateur est exécuté par lesdits moyens de commande (14).

9. Installation individuelle de chauffage au bois équipant un bâtiment, laquelle installation de chauffage au bois (1) comprend :
- un appareil de chauffage (2) à bois, type poêle ou insert, implanté dans une pièce (P) dudit bâtiment, lequel appareil de chauffage (2) comprend une chambre formant foyer (3) comportant, d'une part, au moins un premier orifice (4) pour l'évacuation des produits de combustion et, d'autre part, au moins un second orifice (5) pour son alimentation en air comburant,
- un conduit d'évacuation (6), raccordant ledit au moins un premier orifice (4) dudit foyer (3) à une sortie de bâtiment (7), pour l'évacuation des produits de combustion générés par ledit appareil de chauffage (2),
- un système (10) selon l'une quelconque des revendications 7 ou 8, pour estimer la consommation de bois énergie et/ou le tirage thermique de ladite installation individuelle de chauffage au bois (1).

10. Installation individuelle de chauffage au bois, selon la revendication 9, **caractérisée en ce que** ledit conduit d'évacuation (6) comprend :
- un tronçon de conduit de raccordement amont (61), s'étendant dans ladite pièce (P) équipée de l'appareil de chauffage (2), depuis ledit au moins un premier orifice (4) du foyer (3) jusqu'à un plafond (F) de ladite pièce (P), et
- un tronçon de conduit de fumée aval (62), s'étendant depuis le plafond (F) de ladite pièce (P) jusqu'à ladite sortie de bâtiment (7), et
**en ce que** les premiers moyens de mesure (11) sont implantés dans ledit tronçon de conduit de raccordement amont (61).

## Patentansprüche

1. Verfahren zum Schätzen des Brennholzverbrauchs und/oder des thermischen Auftriebs einer individuellen Holzheizungsanlage (1), die ein Gebäude ausstattet, wobei die individuelle Holzheizungsanlage (1)
- ein Holzheizgerät (2) vom Typ eines Ofens oder eines Inserts, das in einem Raum (P) des Gebäudes aufgestellt ist, wobei das Heizgerät (2) eine einen Brennraum bildende Kammer (3) zum Durchführen aufeinanderfolgender Zyklen von Verbrennung von Brennholz aufweist, wobei der Brennraum (3) einerseits wenigstens eine erste Öffnung (4) für das Evakuieren der Verbrennungsprodukte und andererseits wenigstens eine zweite Öffnung (5) zum Zuführen von Verbrennungsluft aufweist,
- eine die wenigstens eine erste Öffnung (4) des Brennraums (3) mit einem Gebäudeauslaß (7) verbindende Evakuierungsleitung (6) zum Abführen der durch das Heizgerät (2) erzeugten Verbrennungsprodukte
aufweist,
**dadurch gekennzeichnet, daß** das Verfahren wenigstens die folgenden Schritte aufweist:
a) wenigstens einen Schritt des Messens von Temperaturen bei jedem Zyklus des Verbrennens von Brennholz in der Kammer (3) des Heizgeräts (2), wobei die Temperaturen wenigstens
- die Temperatur der Verbrennungsprodukte in der Evakuierungsleitung (6),
- die Temperatur außerhalb des Gebäudes und
- die Umgebungstemperatur des mit dem Heizgerat (2) ausgestatteten Raums (P),
aufweisen,
und
b) einen Schritt des Berechnens des geschätzten Verbrauchs an Brennholz und/oder des thermischen Auftriebs, wobei wenigstens die Temperatur der Verbrennungsprodukte in der Evakuierungsleitung (6), die Temperatur außerhalb des Gebäudes und die Umgebungstemperatur des mit dem Heizgerat (2) ausgestatteten Raums (P) berücksichtig werden,
um automatisch den Verbrauch an Brennholz und/oder den thermischen Auftrieb abzuschätzen.

2. Verfahren gemäß Anspruch 1, **dadurch gekennzeichnet, daß** die Evakuierungsleitung (6)
- einen vorderen Verbindungsleitungsabschnitt (61), der sich in dem mit dem Heizgerät (2) ausgestatteten Raum (P) von der wenigstens einen ersten Öffnung (4) des Brennraums (3) bis zu einer Decke (F) des Raums (P) erstreckt, und
- einen hinteren Rauchrohrabschnitt (62), der sich von einer Decke (F) des Raums (P) bis zum Gebäudeauslaß (7) erstreckt,
aufweist und
daß die Temperatur der Verbrennungsprodukte in dem vorderen Verbindungsleitungsabschnitt (61) gemessen wird.

3. Verfahren gemäß einem der Ansprüche 1 oder 2, **dadurch gekennzeichnet, daß** der Schritt des Berechnens des geschätzten Verbrauchs an Brennholz und/oder des thermischen Auftriebs aus
- einem Schritt des Berechnens des augenblicklichen Verbrauchs an Brennholz und/oder
- einem Schritt des Berechnens des Verbrauchs an Brennholz je Verbrennungszyklus, der vorteilhafterweise durch Aufsummierung der je Zeitabschnitt geschätzten augenblicklichen Verbrauchswerte bestimmt wird,
- einem Schritt des Berechnens des augenblicklichen thermischen Auftriebs und/oder
- einem Schritt des Berechnens des thermischen Auftriebs je Verbrennungszyklus, der vorteilhafterweise durch den Mittelwert aus den augenblicklichen Werten des thermischen Auftriebs über den Verbrennungszyklus bestimmt wird,
ausgewählt wird.

4. Verfahren gemäß einem der Ansprüche 1 bis 3, **dadurch gekennzeichnet, daß** der Schritt des Berechnens des geschätzten Verbrauchs an Brennholz und/oder des geschätzten thermischen Auftriebs außerdem
i) drei Betriebsparameter bei Nominalbetrieb des Heizgeräts (2):
- die bei Nominalbetrieb abgegebene mittlere thermische Leistung,
- der mittlere Wirkungsgrad bei Nominalbetrieb,
- die mittlere Rauchtemperatur bei Nominalbetrieb und/oder
ii) das Heizvermögen des verwendeten Brennholzes und gegebenenfalls
iii) mit dem Anschluß des Heizgeräts zusammenhängende spezifische Daten berücksichtigt.

5. Verfahren gemäß Anspruch 4, **dadurch gekennzeichnet, daß**
a) die Heizleistung des verwendeten Brennholzes die mittlere untere Naßholz-Heizleistung des verwendeten Brennholzes mit wenigstens der Kenntnis der folgenden Parameter aufweist:
- Typ des Brennholzes,
- Feuchtigkeit des Brennholzes oder, wenn die Feuchtigkeit des Brennholzes unbekannt ist,
- Holzart des Brennholzes und
- Mittlere Trocknungsdauer,
b) die an den Anschluß des Heizgeräts (2) gebundenen spezifischen Daten wenigstens die folgenden Parameter aufweisen:
- den Innendurchmesser der Rauchevakuierungsleitung (6),
- die senkrechte Gesamthöhe der Rauchevakuierungsleitung (6), und
- das Vorhandensein oder Nichtvorhandensein eines Zugreglers.

6. Verfahren gemäß einem der Ansprüche 1 bis 5, **dadurch gekennzeichnet, daß** es nach Abschluß des Rechenschritts b) einen Informationsschritt c) aufweist, während dessen einem Benutzer Informationen mitgeteilt werden, insbesondere bezüglich des Verbrennungszustands und/oder Vorschläge für eine Optimierung der Benutzung und den Betrieb.

7. System zum Schätzen des Brennholzverbrauchs und/oder des thermischen Auftriebs einer individuellen Holzheizungsanlage (1) eines Gebäudes,
wobei die individuelle Holzheizungsanlage (1)
- ein Holzheizgerät (2) vom Typ eines Ofens oder eines Inserts, das in einem Raum (P) des Gebäudes aufgestellt ist, wobei das Heizgerät (2) eine einen Brennraum bildende Kammer (3) aufweist, die einerseits wenigstens eine erste Öffnung (4) für das Evakuieren der Verbrennungsprodukte und andererseits wenigstens eine zweite Öffnung (5) zum Zuführen von Verbrennungsluft aufweist,
- eine die wenigstens eine erste Öffnung (4) des Brennraums (3) mit einem Gebäudeauslaß (7) verbindende Evakuierungsleitung (6) zum Abführen der durch das Heizgerät (2) erzeugten Verbrennungsprodukte
aufweist,
wobei das Schätzsystem (10) **dadurch gekennzeichnet ist, daß** es
- erste Mittel (11) zum Messen der Temperatur der Verbrennungsprodukte in der Evakuierungsleitung (6),
- zweite Mittel (12) zum Messen der Temperatur außerhalb des Gebäudes,
- dritte Meßmittel (131) zum Messen der Umgebungstemperatur des ausgestatteten Raums (P) und
- Steuerungsmittel (14) mit a) Mitteln (141) für die Kommunikation mit den Meßmitteln (11, 12) und b) Mitteln (142) für das automatische Berechnen des Brennholzverbrauchs und/oder des thermischen Auftriebs von den gemessenen Temperaturen ausgehend
aufweist.

8. System gemäß Anspruch 7, **dadurch gekennzeichnet, daß** die Steuerungsmittel (14) ein Computerprogramm aufweisen, das
a) Programmcodemittel zum Sammeln von Temperaturen, und zwar wenigstens der Temperatur der Verbrennungsprodukte in der Evakuierungsleitung (6), der Temperatur außerhalb des Gebäudes und der Umgebungstemperatur des mit dem Heizgerät (2) ausgestatteten Raums (P),
und
b) Programmcodemittel zum Berechnen des geschätzten Verbrauchs an Brennholz und/oder des geschätzten thermischen Auftriebs
aufweisen,
wenn das Computerprogramm durch die Steuerungsmittel (14) durchgeführt wird.

9. Individuelle Holzheizungsinstallation eines Gebäudes, wobei die Holzheizungsinstallation (1)
- ein Holzheizgerät (2) vom Typ eines Ofens oder eines Inserts, das in einem Raum (P) des Gebäudes aufgestellt ist, wobei das Heizgerät (2) eine einen Brennraum bildende Kammer (3) aufweist, die einerseits wenigstens eine erste Öffnung (4) für das Evakuieren der Verbrennungsprodukte und andererseits wenigstens eine zweite Öffnung (5) zum Zuführen von Verbrennungsluft aufweist,
- eine die wenigstens eine erste Öffnung (4) des Brennraums (3) mit einem Gebäudeauslaß (7) verbindende Evakuierungsleitung (6) zum Abführen der durch das Heizgerät (2) erzeugten Verbrennungsprodukte,
- ein System (10) gemäß einem der Ansprüche 7 oder 8 zum Schätzen des Brennholzverbrauchs und/oder des thermischen Auftriebs der individuellen Holzheizungsanlage (1)
aufweist.

10. Individuelle Holzheizungsinstallation gemäß Anspruch 9, **dadurch gekennzeichnet, daß** die Evakuierungsleitung (6)
- einen vorderen Verbindungsleitungsabschnitt (61), der sich in dem mit dem Heizgerät (2) ausgestatteten Raum (P) von der wenigstens einen ersten Öffnung (4) des Brennraums (3) bis zu einer Decke (F) des Raums (P) erstreckt, und
- einen hinteren Rauchrohrabschnitt (62), der sich von einer Decke (F) des Raums (P) bis zum Gebäudeauslaß (7) erstreckt,
aufweist und
daß die ersten Meßmittel (11) in dem vorderen Verbindungsleitungsabschnitt (61) eingesetzt sind.

## Claims

1. A method for estimating the firewood consumption and/or the thermal draft of an individual wood-heating facility (1) equipping a building,
said individual wood-heating facility (1) comprising:
- a wood-heating appliance (2), such as a stove or an insert, implanted in a room (P) of said building, said heating appliance (2) comprising a chamber (3) forming a fireplace for the implementation of successive cycles of firewood combustion, said fireplace (3) including, on the one hand, at least one first hole (4) for the exhaust of the combustion products and, on the other hand, at least one second hole (5) for the supply of combustion air,
- an exhaust duct (6), connecting said at least one hole (4) of said fireplace (3) to a building outlet (7), for the exhaust of the combustion products generated by said heating appliance (2),
**characterized in that** said method comprises at least the following steps:
a) at least one step of temperature measurement, at each cycle of firewood combustion within the fireplace (3) of said heating appliance (2), said temperatures comprising at least:
- the temperature of the combustion products in said exhaust duct (6),
- the temperature outside said building, and
- the ambient temperature of the room (P) equipped with said heating appliance (2),
and
(b) a step of calculation of the estimated firewood consumption and/or the thermal draft, taking into account at least said temperature of the combustion products in said exhaust duct (6), said temperature outside said building and said ambient temperature of the room (P) equipped with said heating appliance (2),
to automatically estimate said firewood consumption and/or said thermal draft.

2. The method according to claim 1, **characterized in that** said exhaust duct (6) comprises:
- a section of upstream connection duct (61), extending in said room (P) equipped with the heating appliance (2), from said at least one first hole (4) of the fireplace (3) up to the ceiling (F) of said room (P), and
- a section of downstream smoke duct (62), extending from a ceiling (F) of said room (P) up to said building outlet (7), and
**in that** the temperature of the combustion products is measured in said section of upstream connection duct (61).

3. The method according to any one of claims 1 or 2, **characterized in that** the step of calculation of the estimated firewood consumption and/or the estimated thermal draft is chosen among:
- a step of calculating the instantaneous firewood consumption, and/or
- a step of calculating the firewood consumption per combustion cycle, advantageously determined by summing the estimated instantaneous consumption per period of time;
- a step of calculating the instantaneous thermal draft; and/or
- a step of calculating the thermal draft per combustion cycle, advantageously determined by averaging the instantaneous values of the thermal draft on the combustion cycle.

4. The method according to any one of claims 1 to 3, **characterized in that** the step of calculation of the estimated firewood consumption and/or the estimated thermal draft also takes into account:
i) three parameters of normal operation of the heating appliance (2):
- the average thermal power emitted in normal operation,
- the average efficiency in normal operation,
- the average smoke temperature in normal operation, and/or
ii) the heating value of the firewood used, and potentially
iii) specific data related to the connection of the heating appliance (2).

5. The method according to claim 4, **characterized in that**:
a) said heating value of the firewood used comprises the average wet lower heating value of the firewood used, with at least the knowledge of the following parameters:
- the firewood type,
- the firewood moisture,
or, if the firewood moisture is unknown:
- the firewood essence, and
- the average drying duration,
b) said specific data related to the connection of the heating appliance (2) comprise at least the following parameters:
- the inner diameter of the smoke exhaust duct (6),
- the total vertical height of the smoke exhaust duct (6), and
- the presence or not of a draft control system.

6. The method according to any one of claims 1 to 5, **characterized in that** it comprises, at the end of the calculation step b), an information step c), during which information is communicated to a user, in particular relating to the combustion state and/or suggestions for use and operation optimization.

7. A system for estimating the firewood consumption and/or the thermal draft of an individual wood-heating facility (1) equipping a building,
said individual wood-heating facility (1) comprising:
- a wood-heating appliance (2), such as a stove or an insert, implanted in a room (P) of said building, said heating appliance (2) comprising a chamber forming a fireplace (3) including, on the one hand, at least one first hole (4) for the exhaust of the combustion products and, on the other hand, at least one second hole (5) for its supply with combustion air,
- an exhaust duct (6), connecting said first hole (4) of said fireplace (3) to a building outlet (7), for the exhaust of the combustion products generated by said heating appliance (2),
said estimation system (10) being **characterized in that** it comprises:
- first means (11) for measuring the temperature of the combustion products in said exhaust duct (6),
- second means (12) for measuring the temperature outside said building,
- third measurement means (131), for measuring the ambient temperature of the equipped room (P), and
- control means (14), comprising a) means (141) for the communication with said measurement means (11, 12) and b) means (142) for the automatic calculation of the firewood consumption and/or the thermal draft from said measured temperatures.

8. The system according to claim 7, **characterized in that** the control means (14) include a computer program comprising:
a) program code means for collecting temperatures, i.e. at least the temperature of the combustion products in said exhaust duct (6), the temperature outside said building and the ambient temperature of the room (P) equipped with said heating appliance (2),
and
b) program code means for calculating the estimated firewood consumption and/or the thermal draft,
when said computer program is executed by said control means (14).

9. An individual wood-heating facility equipping a building, said wood-heating facility (1) comprising:
- a wood-heating appliance (2), such as a stove or an insert, implanted in a room (P) of said building, said heating appliance (2) comprising a chamber forming a fireplace (3) including, on the one hand, at least one first hole (4) for the exhaust of the combustion products and, on the other hand, at least one second hole (5) for its supply with combustion air,
- an exhaust duct (6), connecting said first hole (4) of said fireplace (3) to a building outlet (7), for the exhaust of the combustion products generated by said heating appliance (2),
- a system (10) according to any one of claims 7 or 8, for estimating the firewood consumption and/or the thermal draft of said individual wood-heating facility (1).

10. The individual wood-heating facility according to claim 9, **characterized in that** said exhaust duct (6) comprises:
- a section of upstream connection duct (61), extending in said room (P) equipped with the heating appliance (2), from said at least one first hole (4) of the fireplace (3) up to the ceiling (F) of said room (P), and
- a section of downstream smoke duct (62), extending from the ceiling (F) of said room (P) up to said building outlet (7), and
**in that** the first measurement means (11) are implanted in said section of upstream connection duct (61).
